# EUROPÄISCHE PATENTSCHRIFT

(11) **EP 2 145 138 B1**
(45) Veröffentlichungstag und Bekanntmachung des Hinweises auf die Patenterteilung: **20.04.2016**
(21) Anmeldenummer: 08749804.4
(22) Anmeldetag: 28.04.2008
(51) Int. Cl.: F25D 17/08, F25D 17/06

(54) **KÄLTEGERÄT MIT TÜR-LUFTKANAL**
REFRIGERATING APPLIANCE COMPRISING A DOOR AIR CHANNEL
APPAREIL DE RÉFRIGÉRATION DOTÉ D'UN CONDUIT D'AIR DE PORTE

(30) Priorität: 08.05.2007 DE 102007021550
(43) Veröffentlichungstag der Anmeldung: 20.01.2010
(73) Patentinhaber: BSH Hausgeräte GmbH, 81739 München (DE); Miele & Cie. KG, 33332 Gütersloh (DE)
(72) Erfinder: BISCHOFBERGER, Thomas, 88353 Kisslegg (DE); IHLE, Hans, 89537 Giengen (DE); PLACKE, Frank, 33647 Bielefeld (DE); STAHL, Matthias, 33758 Schloss Holte-Stukenbrock (DE); VAN PELS, Ulrich, 33378 Rheda-Wiedenbrück (DE)
(86) Internationale Anmeldenummer: PCT/EP2008/055182
(87) Internationale Veröffentlichungsnummer: WO 2008/135434

(56) Entgegenhaltungen:
- WO-A-2006/120079
- GB-A- 721 035
- US-A- 3 025 683

## Beschreibung

Die vorliegende Erfindung betrifft ein Kältegerät mit einem Korpus, in dem wenigstens eine Lagerkammer und eine Verdampferkammer abgeteilt sind, und einer Tür, wobei in einer Wand der Verdampferkammer eine der Tür zugewandte erste Einlassöffnung gebildet ist und ein sich in der Tür erstreckender erster Luftkanal auf die erste Einlassöffnung mündet. Ein solcher Luftkanal kann insbesondere bei Kältegeräten mit Zwangsumwälzung erforderlich sein, um einen befriedigenden Luftaustausch zwischen der Verdampferkammer und allen Lagerkammern oder allen Bereichen einer Lagerkammer sicherzustellen. Ein Kältegerät dieses Typs und gemäß dem Obergeriff des Anspruchs 1 ist aus WO2006/120079A1 bekannt.

Um einen möglichst verlustarmen Übergang der Luft von dem Luftkanal der Tür zu der Einlassöffnung zu gewährleisten, ist herkömmlicherweise eine Auslassöffnung des Luftkanals bei geschlossener Tür direkt gegenüber der Einlassöffnung platziert und schließt eng und im Wesentlichen dicht an diese an.

Bei einem solchen Kältegerät ergibt sich das Problem, dass die Position der geschlossenen Tür in Bezug auf den Korpus durch Fertigungstoleranzen variieren kann und sich auch im Betrieb eines Kältegerätes, zum Beispiel aufgrund wechselnder Beladung der Tür, schwankenden Temperaturen oder dergl. ändern kann. Wenn die Auslassöffnung des Luftkanals aufgrund solcher Verschiebungen nicht exakt der Einlassöffnung gegenüber liegt, kommt es am Übergang zu einem Druckabfall, und der Luftdurchsatz nimmt ab. Wenn die Luftströmung durch einen Ventilator angetrieben ist, nimmt die zum Aufrechterhalten eines gewünschten Luftdurchsatzes erforderliche Gebläseleistung zu und belastet die Energiebilanz des Kältegeräts. Außerdem fördert der Druckabfall das Entweichen von Luft an Lecks des Übergangs zwischen dem Luftkanal und der Einlassöffnung oder das Zuströmen von Fremdluft. Bei Kältegeräten mit mehreren Lagerkammern kann dies die thermische Trennung der einzelnen Lagerkammern beeinträchtigen, wie im Folgenden noch deutlicher werden wird.

Aufgabe der vorliegenden Erfindung ist, ein Kältegerät der eingangs angegebenen Art zu schaffen, das mit einfachen Mitteln einen verlustarmen, gegen eventuelle Verschiebungen zwischen Tür und Korpus des Kältegeräts toleranten Übertritt der Luft von dem ersten Luftkanal in die erste Einlassöffnung gewährleistet.

Die Aufgabe wird dadurch gelöst, dass bei einem Kältegerät mit einem Korpus, in dem wenigstens eine Lagerkammer und eine Verdampferkammer abgeteilt sind, und einer Tür, wobei in einer Wand der Verdampferkammer eine der Tür zugewandte erste Einlassöffnung gebildet ist und ein sich in der Tür erstreckender erster Luftkanal eine Auslassöffnung aufweist, die der ersten Einlassöffnung durch einen Spalt getrennt gegenüber liegt, eine Strömungsleitfläche von einem Rand der ersten Einlassöffnung aus auf die Tür zuläuft und der Luftkanal geformt ist, um einen schräg gegen die Leitfläche gerichteten Luftstrom auszustoßen, und wenigstens eine gekrümmte Umlenkplatte eine der ersten Einlassöffnung gegenüber liegende Auslassöffnung des ersten Luftkanals (6) kreuzt. Es stellt sich nämlich heraus, dass ein solcher Luftstrom, wohl aufgrund des Coanda-Effektes, weitgehend verlustfrei und ohne mit ruhender Luft des Spalts in nennenswertem Umfang zu verwirbeln, an dieser Leitfläche entlang zu strömen vermag. Da, wenn die Luft im Inneren des Kältegerätes auf einem geschlossenen Weg zirkuliert, der Luftdurchsatz der Einlassöffnung nicht kleiner sein kann als der des Luftkanals, wird der von dem Luftkanal ausgestoßene Luftstrom von der Einlassöffnung im Wesentlichen vollständig aufgenommen.

Um sicherzustellen, dass trotz Toleranzen der Türposition der Strom des Luftkanals die erste Einlassöffnung sicher trifft, hat diese zweckmäßigerweise größere Abmessungen als die Auslassöffnung. Wenn der Luftstrom aus dem Luftkanal das Aufnahmevermögen der ersten Einlassöffnung voll auslastet, fließt über nicht von dem Strom getroffene Bereiche der ersten Einlassöffnung der Verdampferkammer praktisch keine Luft zu.

Um diesen Effekt noch zu fördern, ist vorzugsweise in der ersten Einlassöffnung eine zu der Strömungsleitfläche parallele Leitplatte angeordnet.

Die Strömungsleitfläche ist vorzugsweise Teil einer Decke des Korpus.

Einer bevorzugten Ausgestaltung zufolge mündet die erste Einlassöffnung auf einen sich in der Wand zwischen einer zur Lagerkammer offenen zweiten Einlassöffnung und der Verdampferkammer erstreckenden zweiten Luftkanal. Eine Luftströmung in diesem Kanal, die z.B. durch ein Gebläse angetrieben sein kann, um Kaltluft aus der Verdampferkammer in die Lagerkammern zu befördern, erzeugt am Ort der ersten Einlassöffnung nach dem Bernoulli-Gesetz einen Unterdruck, so dass die aus dem ersten Luftkanal in der Tür austretende Luft effizient in den zweiten Luftkanal eingesaugt wird.

Um diese Saugwirkung zu verstärken, ist es ferner zweckmäßig, dass der zweite Luftkanal in Höhe der ersten Einlassöffnung gekrümmt ist und die erste Einlassöffnung an einer konvexen Seite des zweiten Luftkanals mündet. Falls der über den ersten Luftkanal verlaufende Luftkreislauf unterbrochen ist und keine Luft vom ersten Luftkanal in die erste Einlassöffnung übertritt, kann eine zwischen der zweiten Einlassöffnung der Verdampferkammer verlaufende Luftströmung dem Verlauf des zweiten Luftkanals durch Coanda-Effekt verlustarm folgen.

Besonders vorteilhaft anwendbar ist die oben definierte Erfindung bei einem Kältegerät, dessen Korpus eine der Verdampferkammer benachbarte erste Lagerkammer und eine von der Verdampferkammer entfernte zweite Lagerkammer aufweist und der erste Luftkanal in der Tür von der zweiten Lagerkammer an der ersten Lagerkammer vorbei zu der Verdampferkammer führt.

Weitere Vorteile der Erfindung ergeben sich aus der nachfolgenden Beschreibung von Ausführungsbeispielen unter Bezugnahme auf die beigefügten Figuren. Es zeigen:
- Fig. 1: zeigt einen schematischen Schnitt durch einen vorderen oberen Eckbereich eines Kältegerätes gemäß der vorliegenden Erfindung;
- Fig. 2: einen schematischen vollständigen Schnitt durch das Kältegerät der Fig. 1; und
- Fig. 3: einen zu Fig. 1 analogen Schnitt gemäß einer zweiten Ausgestaltung der vorliegenden Erfindung.

Fig. 1 zeigt im Schnitt den oberen Randbereich einer Kältegerätetür 1 und den vorderen Rand einer Decke 2 des Kältegerätekorpus.

Die Tür 1 hat in an sich bekannter Weise eine Außenwand 3 aus Blech, eine Innenwand 4 aus Kunststoff und eine zwischen den Wänden eingeschlossene Füllung 5 aus isolierendem Schaummaterial. Ein Luftkanal 6 verläuft in der Tür 1 zwischen Innenwand 4 und Füllung 5 von einer nicht dargestellten Einlassöffnung in Höhe einer unteren von zwei Lagerkammern des Kältegerätes zu einer Auslassöffnung 7 an einem oberen Rand der Tür. Der Luftkanal 6 ist auf dem überwiegenden Teil seiner Länge durch ein Extrusionsprofil 8 gebildet; auf das obere Ende des Extrusionsprofils 8 ist ein spritzgeformter Umlenkstutzen 9 aufgesteckt. Ein oberes Ende des Umlenkstutzens 9 erstreckt sich durch eine Öffnung der Innenwand 4 und ist an einer von außen aufgesteckten Maske 10 verrastet. Die der Isolationsmaterialfüllung 5 zugewandte Wand des Umlenkstutzens 9 ist im oberen Bereich viertelkreisförmig gekrümmt; konzentrisch zu dieser Krümmung erstreckt sich eine Umlenkplatte 11 über die gesamte Breite der Auslassöffnung 7. Durch diese Gestaltung des Umlenkstutzens 9 erhält die aus dem Luftkanal 6 austretende Luft einen Impuls in Tiefenrichtung des Kältegeräts, ohne dabei aber ihren Impuls in Aufwärtsrichtung völlig zu verlieren. Es entsteht so eine schräg nach oben gegen die Decke 2 gerichtete und an dieser entlang streichende Luftströmung 27.

Von der Decke 2 des Kältegerätekorpus ist eine Trennwand 12 abgehängt, die den Innenraum des Korpus in eine obere Lagerkammer 13 und eine Verdampferkammer 14 unterteilt. Die Trennwand 12 hat zwei Einlassöffnungen, eine erste Einlassöffnung 15, die der Auslassöffnung 7 durch einen mit der oberen Lagerkammer 13 kommunizierenden Spalt 17 getrennt gegenüberliegt und unmittelbar an die Decke 2 angrenzt, und eine zweite Einlassöffnung 16, die unmittelbar auf die obere Lagerkammer 13 mündet. Hinter der Trennwand 12 erstreckt sich ein zweiter Luftkanal 18 von der zweiten Einlassöffnung 16 zunächst schräg nach vorn und nach oben in Richtung der ersten Einlassöffnung 15, um in Höhe von dieser nach hinten abzubiegen und auf die Verdampferkammer 14 zu münden.

Wie Fig. 2 zeigt, ist am rückwärtigen Ende der Verdampferkammer 14 ein Ventilator 19 angebracht, der den Luftstrom durch die Verdampferkammer 14 antreibt. Eine stromabwärts vom Ventilator 19 angeordnete Ventilklappe 20 verteilt den Luftstrom des Ventilators auf direkt in die obere Lagerkammer 13 mündende Auslassöffnungen 21 bzw. einen sich innerhalb der Rückwand 22 des Korpus abwärts zu der zweiten Lagerkammer 23 erstreckenden Kanal 24.

So lange die Ventilklappe 20 die Kaltluftzufuhr zu der unteren Lagerkammer 23 sperrt, tritt an der Auslassöffnung 7 keine Luft aus, und über die Einlassöffnungen 15, 16 unmittelbar bzw. über den Spalt 17 angesaugte Luft entstammt der oberen Lagerkammer 13. Wenn nur die untere Lagerkammer 23 versorgt wird, entspricht der Durchsatz des Luftkanals 6 dem des Ventilators 19. Der aus dem Luftkanal 6 an der Auslassöffnung 7 austretende Luftstrom trifft schräg auf die Decke 2, streicht laminar und ohne Auffächern an dieser entlang und trifft daher im Wesentlichen ungedämpft auf die erste Einlassöffnung 15. Da der Luftstrom die Aufnahmefähigkeit der Verdampferkammer voll auslastet, wird keine weitere Luft aus der oberen Lagerkammer 13 in die Verdampferkammer 14 eingesogen, und die Luft zirkuliert, von der Lagerkammer 13 thermisch getrennt, nur zwischen der Verdampferkammer 14 und der unteren Lagerkammer 23.

Wenn die Klappe 20 eine Zwischenstellung einnimmt, in der beide Kammern 13, 23 mit Kaltluft vom Verdampfer 25 versorgt werden, dann strömt Luft über die gesamte Länge des zweiten Luftkanals 18, von der Einlassöffnung 16 bis in die Verdampferkammer 14. Diese Strömung erzeugt einen Unterdruck in Höhe der Einlassöffnung 15, so dass auch durch diese Luft in den Kanal 18 eingesaugt wird. Diese Saugwirkung führt dazu, dass die von der Auslassöffnung 7 ausgestoßene Luft, auch wenn die Auslassöffnung 7 nicht ideal auf die Einlassöffnung 15 ausgerichtet ist, vollständig eingesaugt wird und sich nicht in der oberen Lagerkammer 13 verteilt. So ist ein Zufluss von Luft aus dem Luftkanal 6 in die obere Lagerkammer 13 auch dann ausgeschlossen, wenn beide Lagerkammern gleichzeitig mit Kaltluft aus der Verdampferkammer 14 beaufschlagt werden.

Fig. 3 zeigt eine vereinfachte Abwandlung des erfindungsgemäßen Kältegeräts in einem zu Fig. 1 analogen Schnitt. Elemente dieser Ausgestaltung, die solchen der ersten Ausgestaltung entsprechen, sind mit denselben Bezugszeichen bezeichnet und werden nur insoweit erläutert, als dies zum Verständnis der Unterschiede zwischen den Ausgestaltungen notwendig ist.

Die Verdampferkammer 14 hat in der Ausgestaltung der Fig. 3 nur eine einzige Einlassöffnung 15, die der Auslassöffnung 7 gegenüberliegt. In der Einlassöffnung angeordnete horizontale Führungslamellen 26 begünstigen den Zustrom von Luft zur Verdampferkammer 14 in horizontaler Richtung, um sicherzustellen, dass wenn Luft nur zwischen der Verdampferkammer 14 und der unteren Lagerkammer 23 zirkuliert, der aus der Auslassöffnung 7 austretende Luftstrom vollständig eingesaugt wird, von unten aus der Lagerkammer 13 kommende Luft jedoch abgehalten wird. Wenn Luft durch beide Lagerkammern 13, 23 zirkuliert, entsteht in dem Spalt 17 eine aufwärts gerichtete Strömung, die den aus dem Luftkanal 6 kommenden Strom zusätzlich gegen die Decke 2 drängt. So kann keine Luft aus diesem Strom über den Spalt 17 in die obere Lagerkammer 13 entweichen.

## Patentansprüche

1. Kältegerät mit einem Korpus (2), in dem wenigstens eine Lagerkammer (13, 23) und eine Verdampferkammer (14) abgeteilt sind, und einer Tür (1), wobei in einer Wand (12) der Verdampferkammer (14) eine der Tür (1) zugewandte erste Einlassöffnung (15) gebildet ist und ein sich in der Tür (1) erstreckender erster Luftkanal (6) eine Auslassöffnung (7) aufweist, die der ersten Einlassöffnung (15) durch einen Spalt (17) getrennt gegenüber liegt, wobei eine Strömungsleitfläche (2) von einem Rand der ersten Einlassöffnung (15) aus auf die Tür zuläuft, und wobei der erste Luftkanal (6) geformt ist, um einen gerichteten Luftstrom auszustoßen, **dadurch gekennzeichnet, dass** der Luftstrom schräg gegen die Strömungsleitfläche (2) gerichtet ist und dass wenigstens eine gekrümmte Umlenkplatte (11) eine der ersten Einlassöffnung (15) gegenüber liegende Auslassöffnung (7) des ersten Luftkanals (6) kreuzt.

2. Kältegerät nach Anspruch 1, **dadurch gekennzeichnet, dass** die erste Einlassöffnung (15) größere Abmessungen als die Auslassöffnung (7) hat.

3. Kältegerät nach Anspruch 1 oder 2, **dadurch gekennzeichnet, dass** die Strömungsleitfläche Teil einer Decke des Korpus (2) ist.

4. Kältegerät nach einem der vorhergehenden Ansprüche, **dadurch gekennzeichnet, dass** in der ersten Einlassöffnung eine zu der Strömungsleitfläche parallele Leitplatte angeordnet ist.

5. Kältegerät nach einem der vorhergehenden Ansprüche, **dadurch gekennzeichnet, dass** die erste Einlassöffnung (15) auf einen sich in der Wand (12) zwischen einer zur Lagerkammer (13) offenen zweiten Einlassöffnung (16) und der Verdampferkammer (14) erstreckenden zweiten Luftkanal (18) mündet.

6. Kältegerät nach Anspruch 5, **dadurch gekennzeichnet, dass** der zweite Luftkanal (18) in Höhe der ersten Einlassöffnung (15) gekrümmt ist und die erste Einlassöffnung (15) an einer konvexen Seite des zweiten Luftkanals (18) mündet.

7. Kältegerät nach einem der vorhergehenden Ansprüche, **dadurch gekennzeichnet, dass** der Korpus (2) eine der Verdampferkammer (14) benachbarte erste Lagerkammer (13) und eine von der Verdampferkammer (14) entfernte zweite Lagerkammer (23) aufweist und dass der erste Luftkanal (6) von der zweiten Lagerkammer (23) an der ersten Lagerkammer (13) vorbei zu der Verdampferkammer (14) führt.

## Claims

1. Refrigerating appliance with a body (2) in which at least one storage chamber (13, 23) and one evaporator chamber (14) are separated and a door (1), wherein a first inlet opening (15) is formed in a wall (12) of the evaporator chamber (14) facing towards the door (1) and a first air channel (6) extending in the door (1) has an outlet opening (7), which lies opposite the first inlet opening (15) separated by a gap (17), wherein a flow guidance surface (2) runs from an edge of the first inlet opening (15) to the door, and wherein the first air channel (6) is formed in order to expel a directed airflow, **characterised in that** the airflow is directed at an angle against the flow guidance surface (2) and that at least one curved diversion plate (11) crosses an outlet opening (7) of the first air channel (6) arranged opposite the first inlet opening (15).

2. Refrigerating appliance according to claim 1, **characterised in that** the first inlet opening (15) has larger dimensions than the outlet opening (7).

3. Refrigerating appliance according to claim 1 or 2, **characterised in that** the flow guidance surface is part of a ceiling of the body (2).

4. Refrigerating appliance according to one of the previous claims, **characterised in that** a guide plate parallel to the flow guidance surface is arranged in the first inlet opening.

5. Refrigerating appliance according to one of the previous claims, **characterised in that** a first inlet opening (15) emerges into a second air channel (18) extending in the wall (12) between a second inlet opening (16) open to the storage chamber (13) and the evaporator chamber (14).

6. Refrigerating appliance according to claim 5, **characterised in that** the second air channel (18) is curved at the height of the first inlet opening (15) and the first inlet opening (15) emerges on a convex side of the second air channel (18).

7. Refrigerating appliance according to one of the previous claims, **characterised in that** the body (2) has a first storage chamber (13) adjacent to the first evaporator chamber (14) and a second storage chamber (23) away from the evaporator chamber (14) and that the first air channel (6) leads from the second storage chamber (23) past the first storage chamber (13) to the evaporator chamber (14).

## Revendications

1. Appareil frigorifique comprenant un corps (2) dans lequel au moins une chambre de stockage (12, 23) et une chambre d'évaporation (14) sont séparées, et comprenant une porte (1), une première ouverture d'entrée (15) tournée vers la porte (1) étant formée dans une paroi (12) de la chambre d'évaporation (14) et un premier canal d'air (6) s'étendant dans la porte (1) présentant une ouverture de sortie (7) qui est située à l'opposé de la première ouverture d'entrée (15) de manière séparée par une fente (17), une surface conductrice de courant (2) allant en direction de la porte à partir d'un bord de la première ouverture d'entrée (15) et le premier canal d'air (6) étant formé pour éjecter un courant d'air orienté, **caractérisé en ce que** le courant d'air est orienté de manière oblique contre la surface conductrice de courant (2) et **en ce qu'**au moins une plaque de renvoi courbée (11) croise une ouverture de sortie (7) du premier canal d'air (6), opposée à la première ouverture d'entrée (15).

2. Appareil frigorifique selon la revendication 1, **caractérisé en ce que** la première ouverture d'entrée (15) a des dimensions plus grandes que l'ouverture de sortie (7).

3. Appareil frigorifique selon la revendication 1 ou 2, **caractérisé en ce que** la surface conductrice de courant fait partie d'un plafond du corps (2).

4. Appareil frigorifique selon l'une quelconque des revendications précédentes, **caractérisé en ce qu'**une plaque de guidage parallèle à la surface conductrice de courant est disposée dans la première ouverture d'entrée (15).

5. Appareil frigorifique selon l'une quelconque des revendications précédentes, **caractérisé en ce que** la première ouverture d'entrée (15) débouche sur un deuxième canal d'air (18) s'étendant dans la paroi (12) entre une deuxième ouverture d'entrée (16) ouverte en direction de la chambre de stockage (13) et la chambre d'évaporation (14).

6. Appareil frigorifique selon la revendication 5, **caractérisé en ce que** le deuxième canal d'air (18) est courbé à hauteur de la première ouverture d'entrée (15) et **en ce que** la première ouverture d'entrée (15) débouche sur un côté convexe du deuxième canal d'air (18).

7. Appareil frigorifique selon l'une quelconque des revendications précédentes, **caractérisé en ce que** le corps (2) présente une première chambre de stockage (13) voisine à la chambre d'évaporation (14) et une deuxième chambre de stockage (23) éloignée de la chambre d'évaporation (14) et **en ce que** le premier canal d'air (6) conduit de la deuxième chambre de stockage (23) vers la chambre d'évaporation (14) en passant devant la première chambre de stockage (13).
